# FASCICULE DE BREVET EUROPEEN

(11) **EP 1 054 120 B1**
(45) Date de publication et mention de la délivrance du brevet: **19.04.2006**
(21) Numéro de dépôt: 00500090.6
(22) Date de dépôt: 16.05.2000
(51) Int. Cl.: E04H 13/00

(54) **Niche autoassemblable pour cendres mortuaires**
Selbstzusammensetzbare Nische für Feuerbestattungsaschen
Self assembling niche for cremation ashes

(30) Priorité: 17.05.1999 ES 9901259 U
(43) Date de publication de la demande: 22.11.2000
(73) Titulaire: Bach Lahor, Santiago, 08221 Terrassa (Barcelona) (ES)
(72) Inventeur: Bach Lahor, Santiago, 08221 Terrassa (Barcelona) (ES)
(74) Mandataire: Espiell Volart, Eduardo Maria

(56) Documents cités:
- EP-A- 0 887 065
- US-A- 5 218 774
- US-A- 5 625 933
- US-A- 5 787 625

## Description

La présente brevet d'invention concerne une niche destinée à contenir et à conserver de façon adéquate les cendres correspondant au corps d'un défunt ou d'un animal cher incinéré essentiellement caractérisée par l'agencement spécial de ses divers composants, ce qui la rend facile à manier, autoassemblable et facile à placer, immédiatement, aussi bien comme élément isolé unitaire, qu'avec d'autres identiques, en formant un ensemble uniforme d'une beauté remarquable.

Le nombre de personnes qui exprime le souhait d'être incinérés au moment de leur décès est chaque fois plus grand, les cendres provenant de cette opération étant conservées, et elles peuvent être remises aux parents ou bien elles peuvent être déposées dans des lieux spécialement conditionnés pour cela.

Les caractéristiques spéciales de ce traitement oblige les responsables de l'administration à prévoir des zones où les cendres puissent être correctement déposées et de façon non équivoque, en partant du fait inéluctable que l'élément contenant ces cendres offre une garantie d'inviolabilité et de résistance totale aux agents extérieurs.

La niche autoassemblable objet de la présente invention fournit la solution aux inconvénients qui ont été cités dans l'exposé précédent, car elle offre aux personnes intéressées un élément facile à utiliser, dans lequel on pourra rapidement disposer le réceptacle avec les cendres, pouvant être placé dans le lieu destiné à son emplacement, avec une garantie totale d'inviolabilité du contenu et de l'ensemble total, en même temps qu'elle permet, si on le souhaite, de placer plusieurs éléments corrélativement, dûment juxtaposés, de façon à ce qu'ils occupent un espace minimum en offrant même une solution d'une beauté remarquable de design et d'ensemble.

Pour pouvoir décrire dans tous leurs détails les caractéristiques des divers éléments composant la niche objet de la présente invention, des dessins sont annexés à cette description dans lesquels, à titre d'exemple non limitatif de la réalisation pratique, une niche a été représentée pourvue des éléments caractéristiques cités, de sorte que dans le reste de la description ils pourront être énumérés convenablement.

Dans ces dessins,
La figure 1 montre la niche en perspective, avec tous ses éléments composants séparés, éclatés et vue de derrière;
La figure 2 est une vue de côté, dûment coupée , de la propre niche, avec ses composants séparés ou éclatés.
La figure 3 est une vue en perspective frontale de la niche partialement tronquée;
La figure 4 est une vue de côté, partiellement en coupe, de la niche déjà assemblée;
La figure 5 montre une des possibilités d'utilisation pratique des niches formant un ensemble multiple convenablement solidarisées les unes avec les autres sur un élément de support; et

Finalement, la figure 6 représente une autre possibilité d'utilisation immédiate, en plaçant simplement les niches sur le côté d'un bloc ou module funéraire normal.

Conformément aux dessins, on observe la niche autoassemblable, pour des cendres mortuaires , essentiellement caractérisée en ce qu'elle est composée d'un élément fermé, dans lequel les cendres resteront déposées et conservées de façon adéquate; un corps ou élément de support et de fixation du module précédent, et une base de soutien et de fixation sur le lieu où sera placée la niche, soit dans une ensemble funéraire exclusif pour diverses niches, soit sur une certaine surface du bloc funéraire ou assimilé.

L'élément fermé où sont déposées de façon adéquate les cendres qui reste complètement isolé de l'extérieur, est formé par une boîte à forme prismatique régulière (1), dont la surface frontal offre une vaste ouverture (2), de préférence rectangulaire et fermée avec une vitre (non représentée dans les figures). L'intérieur de cette boîte est formé par des murs de grossissement de ses quatre côtés (3), en délimitant un espace dans lequel la boîte étanche ou réceptacle (4) sera placé, contenant les cendres, cette boîte étant parfaitement fixée par le couvercle arrière praticable (5) et les bords de l'ouverture avant (2).

Des pivots cylindriques (6) sont situés à la partie arrière de cette boîte prismatique (1) dont le but est de permettre le placement et la fixation de cette boîte (1) sur le corps de support et de fixation (7).

Ces pivots cylindriques ont un léger rétrécissement (6a) au début de sorte qu'ils peuvent rester engagés à travers les orifices, comme un trou de serrure, correspondants (8) que le corps de support (7) possède sur sa surface frontale (9). Ces orifices (8), plus larges à leur partie supérieure permettent l'entrée de la tête du pivot (6), la partie la plus étroite (6a) du pivot restant engagée dans la zone inférieure, plus étroite (8a) de l'orifice.

Le corps ou élément de support et de fixation (7), a également une forme prismatique régulière, et il possède sur sa surface frontale (9) une ouverture rectangulaire (10), flanquée desdits orifices (8), de fixation du corps fermé (1) qui contient le réceptacle (4) dans lequel restent les cendres.

Lorsque ce corps (1) reste situé et fixé sur le corps-support (7), l'ouverture frontale (10) reste complètement couverte, en même temps que ledit corps fermé (1) est immobilisé au moyen d'une fermeture à pêne (11) qui s'appuiera sur le pivot cylindrique (6) situé près de lui, en empêchant qu'il puisse bouger vers le haut et, par conséquent, en empêchant le déplacement du corps (1) vers le haut et la sortie des pivots (6) des orifices (8) où ils sont introduits.

La fermeture à pêne (11) est actionnable de l'extérieur au moyen d'une fermeture connue de verrou de sûreté (12), du type commun et connu.

La surface arrière du corps support (7) possède une vaste ouverture rectangulaire (13), encadrée par un rebord étroit (14), continuation des côtés et des surfaces supérieure et inférieure dudit corps support. Des orifices (15) sont percés dans ce rebord, agencés de façon symétrique, identiques aux orifices (8) qu'il possède sur sa surface frontale (9), l'agencement de ces orifices (15) permettant de placer et de fixer, en laissant parfaitement assuré le corps support (7) sur la base de fixation (16) de l'ensemble de la niche.

Cette base de fixation (16) est rectangulaire et à des dimensions identiques à celles de la surface arrière du corps support (7) et elle est pourvue d'orifices (17) qui permettront l'agencement de goujons, vis ou assimilés qui le fixeront contre la surface où doit être placé l'ensemble de la niche.

Cette base est également pourvue de pivots émergents cylindriques (18), pareils aux pivots (6) que la boîte ou corps fermé (1) possède à sa partie arrière, ces pivots étant placés de sorte qu'ils coïncident avec les orifices (15) que le corps support (7) possède à sa partie arrière, tout cela de sorte que ce corps support pourra être parfaitement fixé sur la base de fixation (16), en introduisant les orifices sur les pivots correspondants (18).

Finalement, cette plaque de base de fixation (16) possède un élément de retenue qui sert à verrouiller, consistant en une plaque rectangulaire (19) qui sera fixée à la partie supérieure de la base de fixation (16) et par la surface donnant à l'intérieur de l'ensemble de la niche.

Au moment où le corps support (7) sera placé sur les pivots (18) de la base de fixation (16) on placera à sa place une plaque de sûreté (19) empêchant que le corps support soit soulevé pour être détaché et séparé des pivots (18) car ladite plaque de sûreté (19) butera contre l'arête supérieure du rebord (14) du corps support (7).

Cette plaque (19) reste unie à la base (16) au moyen de vis et d'écrous (19') respectifs.

La base de fixation (16) pourra être unie de façon adéquate sur la surface du module spécial (20), le reste de l'ensemble de la niche, corps support (7), étant placé et fixé et, sur celui-ci, la boîte fermée (1), en formant un bloc inamovible. Les ensembles seront fixés sur la surface du module spécial, l'un près de l'autre, en parfaite continuité, les surfaces latérales des corps support (7) des niches qui sont situés juxtaposées coïncidant, les unes touchant les autres, et elles seront situées ainsi en rangées horizontales et verticales.

Dans une réalisation pratique de placement définitif d'un groupe de niches, conformément à la figure 5, le module spécial (20) est pourvu de pieds de support latéraux (21), ainsi que d'un larmier de protection et d'ornement (22).

Dans une autre réalisation pratique de placement ensemble de diverses niches, conformément à la figure 6, elles sont situées sur n'importe quel mur latéral libre (23) d'un module funéraire normal (24), pourvu d'étages correspondants de niches (24a). Au début du placement des niches sur ce mur il y aura concrètement la fixation des bases respectives (16) sur la zone choisie.

En résumant ce qui a été décrit auparavant, l'ensemble de la niche, en son caractère autoassemblable, sera placé à l'endroit voulu, aussi bien du module spécial (20) que de toute surface choisie, en assurant la base de fixation (16) avec des goujons ou des vis, en plaçant immédiatement sur celle-là le corps support (7), en engageant ses orifices arrières (17) sur les pivots cylindriques (18) de la base (16) et en plaçant la plaque de sûreté (19) qui empêchera l'extraction du corps support (7).

Tout de suite après et après avoir situé de façon adéquate le réceptacle de cendres (4) à l'intérieur du corps ou boîte fermée (1), cette boîte sera placée sur le corps support (7) en engageant convenablement les pivots cylindriques (6) dans les orifices (8) que ce corps support (7) possède sur sa surface frontal, en actionnant immédiatement la fermeture à pêne (11) au moyen de la serrure (12), un des pivots cylindriques (6) restant parfaitement bloqué et en étant impossible d'extraire la boîte fermée (1).

Il est évident que cette niche sera applicable aussi bien aux cas d'incinération de personnes que d'animaux familiers ou aimés en ne changeant uniquement et exclusivement pour cela que la taille des éléments constitutifs.

Par ailleurs et pour orner l'ensemble si c'est possible, on pourra situer une feuille de dessin, une photo ou assimilé sur la surface frontale et juste au-dessous de la vitre qui se trouve sur l'ouverture frontale (2), une représentation qui fera allusion à l'être incinéré, ce qui sera complété par un élément de support (25) de fleurs ou assimilé émergeant du corps support (7).

## Revendications

1. Niche autoassemblable pour cendres mortuaires, **caractérisée en ce qu'**elle est constituée par une boîte prismatique fermée (1), contenant à son intérieur un réceptacle (4) à fermeture hermétique destiné à recevoir lesdites cendres, aussi bien de personnes que d'animaux aimés, un élément ou corps de support et de fixation (7) de cette boîte (1) et une base de soutien et de fixation (16) de l'ensemble sur le lieu où se trouve la niche, tous ces éléments offrant des moyens adéquats d'union entre eux, une auto-dépendance totale de ces éléments composants étant également prévue pour former un ensemble solide, fermé et inviolable, qui pourra être situé sur des panneaux debout ou sur des murs libres des modules habituels des cimetières.

2. Niche autoassemblable pour cendres mortuaires, conformément à la revendication précédente, **caractérisée en ce que** l'élément fermé constitué par une boîte prismatique rectangulaire (1), offre une vaste ouverture frontale (2), de préférence vitrée, à l'intérieur de laquelle est situé et convenablement assuré le réceptacle (4) contenant les cendres, cette boîte prismatique étant pourvue de pivots cylindriques (6) qui permettent le placement et fixation faciles et immédiats de la boîte sur l'élément ou le corps de fixation (7), ces pivots possédant un rétrécissement (6a) au début permettant un engagement rapide et correct sur les orinces (8) correspondants du corps de support, des orifices qui sont plus larges à leur partie supérieure semblables à des trous de serrure.

3. Niche autoassemblable pour cendres mortuaires, conformément aux revendications précédentes, **caractérisé en ce que** le corps de support ou de fixation (7) a une forme prismatique rectangulaire, avec une vaste ouverture (10) sur sa surface frontale, flanquée par les orifices (8) de fixation de la boîte à son réceptacle, de sorte qu'un des pivots cylindriques de celle-là, situé à travers l'orifice correspondant reste immobilisé par le verrou d'une serrure à verrou de sûreté (12), actionnable depuis la partie frontale extérieure, et il est alors impossible de séparer la boîte fermée du corps de support et de fixation.

4. Niche autoassemblable pour cendres mortuaires conformément à la revendication 3, **caractérisée en ce que** le corps de support ou de fixation (7) possède sur sa surface arrière une vaste ouverture (13), encadrée par un rebord (14) pourvu d'orifices (15) ayant des formes également semblables à des trous de serrure, situés symétriquement, permettant que ce corps de support se place et fixe, à son tour, de façon adéquate, sur la base de fixation (16) de l'ensemble.

5. Niche autoassemblable pour cendres mortuaires, conformément aux revendications précédentes, **caractérisée en ce que** la base de fixation (16) de l'ensemble sur le lieu d'emplacement a une forme et des dimensions identiques à celles de la surface arrière du corps de support, étant pourvue d'orifices pour le placement de goujons de fixation adéquats sur toute surface et pourvue également de pivots cylindriques (18) ayant une forme identique à ceux que possède la boîte fermée, en permettant ainsi que le corps support lui soit fixé parfaitement lorsque les orifices sont introduits sur les pivots de cette base, une plaque complémentaire (19) de retenue étant également prévue qui sera fixée sur sa partie supérieure et empêchera que le corps support puisse être soulevé et se détacher de la base, en verrouillant.

6. Niche autoassemblable pour cendres mortuaires, conformément aux revendications précédentes, **caractérisée en ce que** son emplacement se fera, de préférence, ensemble et sur un panneau spécial à surface plate avec des pieds de support (21) et un larmier supérieur de protection (22), sur lequel les bases de chaque niche seront fixées, en plaçant ensuite les éléments restants, de sorte qu'elles restent toutes juxtaposées, en des ensembles continus, en étant également **caractérisée en ce qu'**il est possible qu'elles soient agencées sur les surfaces des modules funéraires normaux qui restent libres, isolément ou ensemble.

## Patentansprüche

1. Selbstzusammensetzbare Nische für Feuerbestattungsaschen, **dadurch gekennzeichnet, dass** sie besteht aus: einem geschlossenen prismatischen Gehäuse (1), das in seinem Inneren ein hermetisch verschließbares Behältnis (4) enthält, das dazu bestimmt ist, die Aschen sowohl einer geliebten Person oder auch eines geliebten Tieres aufzunehmen, einem Element oder einem Körper (7) zum Tragen oder Befestigen dieses Gehäuses (1) und einer Basis zum Stützen und Befestigen (16) am Aufstellungsort der Gesamtanordnung der Nische, wobei alle diese Elemente Einrichtungen aufweisen, die geeignet sind, eine Verbindung untereinander herzustellen, wobei auch eine vollständige Eigenständigkeit dieser Bauelemente vorgesehen ist, um eine feste, geschlossene und unverletzliche Einheit zu bilden, die man aufrecht auf Tafeln oder an freien Wänden gewöhnlicher Bestattungsmodule platzieren kann.

2. Selbstzusammensetzbare Nische für Feuerbestattungsaschen nach dem vorhergehenden Anspruch, **dadurch gekennzeichnet, dass** das geschlossene Element, das durch ein rechteckiges prismatisches Gehäuse (1) gebildet ist, eine breite vordere Öffnung (2) aufweist, die vorzugsweise verglast ist, wobei sich in dessen Innerem das die Aschen enthaltene Behältnis (4) befindet und in geeigneter Weise befestigt ist, wobei das prismatische Gehäuse mit zylindrischen Zapfen (6) versehen ist, die eine leichte und sofortige Anordnung und Befestigung des Gehäuses auf dem Befestigungselement oder -körper (7) ermöglichen, wobei diese Zapfen eine Einschnürung (6a) am Anfang aufweisen, wodurch ein schneller und korrekter Eingriff in den zugehörigen Öffnungen (8) des Trägerkörpers ermöglicht wird, wobei diese Öffnungen in ihrem oberen Teil, ähnlich wie Schlüssellöcher, größere Breite haben.

3. Selbstzusammensetzbare Nische für Feuerbestattungsaschen nach einem der vorhergehenden Ansprüche, **dadurch gekennzeichnet, dass** der Träger- oder Befestigungskörper (7) eine rechteckige prismatische Form mit einer weiten Öffnung (10) auf seiner Vorderfläche aufweist, flankiert von den Öffnungen (8) zur Verbindung des Gehäuses mit seinem Behältnis, so dass einer der zylindrischen Zapfen von diesem, der sich durch die zugehörige Öffnung hindurch erstreckt, mittels des Riegels eines Sicherheitsschlosses (12), das von außen über die Vorderseite zu betätigen ist, unverrückbar gehalten wird, und es daher unmöglich ist, das geschlossene Gehäuse vom Träger- und Befestigungskörper zu trennen.

4. Selbstzusammensetzbare Nische für Feuerbestattungsaschen nach Anspruch 3, **dadurch gekennzeichnet, dass** der Träger- oder Befestigungskörper (7) auf seiner Hinterseite eine weite Öffnung (13) aufweist, die von einer mit Öffnungen (15) versehenen Leiste (14) umschlossen ist, wobei die Formen der Öffnungen ebenfalls symmetrisch angeordneten Schlüssellöchern gleichen, was ermöglicht, dass der Trägerkörper seinerseits in geeigneter Weise auf der Befestigungsbasis (16) der Einheit angeordnet und befestigt wird.

5. Selbstzusammensetzbare Nische für Feuerbestattungsaschen nach einem der vorhergehenden Ansprüche, **dadurch gekennzeichnet, dass** die Form und die Abmessungen der Basis (16) zur Befestigung der Gesamteinheit am Aufstellungsort identisch sind zu denen der Rückseite des Trägerkörpers, wobei diese ebenfalls auf der gesamten Fläche mit Öffnungen zum Einsetzen geeigneter Befestigungsstiftbolzen versehen ist und mit zylindrischen Zapfen (18) versehen ist, deren Form der Form des geschlossenen Gehäuses entspricht, wodurch ermöglicht wird, dass der Trägerkörper befestigt und vollständig fixiert ist, wenn die Öffnungen auf die Zapfen dieser Basis eingeführt sind, wobei ebenfalls eine ein Gegenstück bildende Rückhalteplatte (19) vorgesehen ist, die an ihrem Oberteil befestigt wird, und **dadurch**, dass sie verriegelt ist, verhindert, dass der Trägerkörper angehoben und von der Basis abgenommen werden kann.

6. Selbstzusammensetzbare Nische für Feuerbestattungsaschen nach einem der vorhergehenden Ansprüche, **dadurch gekennzeichnet, dass** eine Aufstellung vorzugsweise in einer Gesamtheit und auf einer speziellen Tafel mit ebener Fläche und mit Tragfüßen (21) sowie einer Regenschutzleiste (22) erfolgt, auf der die Basen von jeder Nische befestigt werden, indem dann die verbleibenden Elemente derart platziert werden, dass sie in fortgesetzten Einheiten alle nebeneinander angeordnet sind, wobei sie auch **dadurch gekennzeichnet ist, dass** es möglich ist, diese auf Flächen frei bleibender normaler Bestattungsmodule anzuordnen, und zwar einzeln oder gemeinsam.

## Claims

1. Self-assembling niche for remains of a dead body **characterised in that** it is constituted of a closed prismatic box (1) containing within it a sealed receptacle (4) designed to receive the said remains as well from beloved individuals as animals, a supporting and fastening element or body (7) of the said box (1) and a supporting and fastening base (16) of the assembly on the place where the niche is located, all the said elements offering suitable means for joining them to each other, a complete self-dependence of the said components being also provided for forming a strong, closed and inviolable assembly which can be located upright on panels or on free walls of the usual modules of the cemeteries.

2. Self-assembling niche for remains of a dead body according to above claim, **characterised in that** the closed element constituted by a rectangular prismatic box (1) offers a preferably glazed broad front opening (2), within which is located and conveniently fastened the receptacle (4) containing the remains, the said prismatic box being provided with cylindrical pivots (6) allowing to easily and quickly place and fasten the box on the fastening element or body, the said pivots having a narrowing (6a) at the beginning that allows them to be quickly and correctly engaged on related holes (8) of the supporting body, holes which are wider at their top, similar to keyholes.

3. Self-assembling niche for remains of dead bodies according to above claims **characterised in that** the supporting or fastening body (7) is rectangular prism-shaped , having a broad opening (10) on its front face, flanked by the holes (9) for fastening the box to its receptacle, so that one of the cylindrical pivots thereof, located through the related hole remains locked by the latch of the safety latch lock (12) driven from the front external part and it is then impossible to take the closed box apart from the supporting and fastening body.

4. Self-assembling niche for remains of a dead body according to the claim 3, **characterised in that** the supporting or fastening body (7) possesses on its rear surface a broad opening (13) framed by a rim (14) provided with holes (15) having shapes also similar to keyholes, symmetrically located allowing that the said supporting body is suitably located and fastened, in turn, on the fastening base (16) of the assembly.

5. Self-assembling niche for remains of dead bodies, according to above claims, **characterised in that** the fastening base (16) of the assembly on the place of location has a shape and sizes identical to those of the rear surface of the supporting body, being provided with holes for placing suitable fastening bolts throughout the surface and also provided with cylindrical pivots (18) having a shape identical to that the closed box possesses, allowing thus that the supporting body is perfectly fixed to it when the holes are placed on the pivots of the said base, a complementary retaining plate (19) being also provided which will be fixed on its top part and will prevent that the supporting body can be lifted and released from the base, by locking it.

6. Self-assembling niche for remains of a dead body, according to above claims, **characterised in that** it will be preferably jointly placed and on a special flat surface panel having supporting feet (21) and a top protecting larmier (22) on which the bases of each niche will be fixed, placing then the rest of the elements, so that they all remain juxtaposed in continuous assemblies and also in that it is possible that they are arranged on surfaces of normal funerary modules which remain free, individually or jointly.
